# EUROPÄISCHE PATENTSCHRIFT

(11) **EP 3 739 125 B1**
(45) Veröffentlichungstag und Bekanntmachung des Hinweises auf die Patenterteilung: **14.07.2021**
(21) Anmeldenummer: 19188537.5
(22) Anmeldetag: 26.07.2019
(51) Int. Cl.: E01F 15/14

(54) **ANPRALLDÄMPFER FÜR VERKEHRSWEGE**
IMPACT ABSORBER FOR TRAFFIC PATHS
AMORTISSEUR DE CHOCS POUR VOIES DE CIRCULATION

(30) Priorität: 17.05.2019 DE 202019102802 U; 08.07.2019 DE 202019103726 U
(43) Veröffentlichungstag der Anmeldung: 18.11.2020
(73) Patentinhaber: SPS SCHUTZPLANKEN GMBH, 63743 Aschaffenburg (DE)
(72) Erfinder: URLBERGER, Karl, 63743 Aschaffenburg (DE)
(74) Vertreter: Staeger & Sperling Partnerschaftsgesellschaft mbB

(56) Entgegenhaltungen:
- EP-A1- 1 026 327
- DE-U1-202005 006 224
- US-A- 4 452 431

## Beschreibung

Die Erfindung betrifft einen Anpralldämpfer für Verkehrswege.

Derartige Anpralldämpfer wie in DE202005006224U sind in der Technik seit vielen Jahren bekannt und werden zur Straßensicherung, insbesondere an Abzweigungen eingesetzt.

Der Anpralldämpfer soll sowohl bei Frontallanfahrten als auch bei einem Anprall von der Seite schützen, wobei für Frontallanfahrten insbesondere die Dämpfung und der Abbau der kinetischen Energie, für seitliches Anprallen auch die geleitete Rückführung auf die Fahrbahn wichtig sind.

Beim seitlichen Anprallen rotiert der Anpralldämpfer abschnittsweise, um die Rückführung des Kraftfahrzeugs auf die Fahrbahn zu fördern. Dabei ist jedoch problematisch, dass ein Drehpunkt für den Anpralldämpfer bereitgestellt werden muss, der sich auf dem Untergrund, d.h. dem Fahrbahnboden abstützt. Dies ist nur dann möglich, wenn der Untergrund dies technisch zulässt und die länderspezifischen Regularien eine entsprechend starke Bearbeitung des Untergrunds nicht untersagen.

Aufgabe der Erfindung ist es, einen Anpralldämpfer bereitzustellen, der untergrundunabhängig verbaut werden kann.

Erfindungsgemäß wird ein Anpralldämpfer mit einer Vielzahl von Dämpfungselementen vorgeschlagen, die zumindest teilweise auf einer Platte angeordnet sind, die gegenüber einer Fahrbahn beweglich um einen Drehpunkt drehbar befestigt ist. Zudem wird eine im Fahrbahnboden befestigte Ankerplatte vorgesehen, welche den Drehpunkt für die Platte bestimmt.

Durch Nutzung der Ankerplatte sind die im Untergrund vorzusehenden Aushebungen bzw. Löcher deutlich geringer. Die Ankerplatte wird vorzugsweise lediglich mit Erdnägeln im Untergrund verankert und bietet eine Abstützung und den Drehpunkt für den gesamten Anpralldämpfer. Die Bearbeitung des Untergrunds wird somit deutlich reduziert.

Bei dem Anpralldämpfer wird die Platte mit den darauf befindlichen Dämpfungselementen auf der Ankerplatte angeordnet. Die Platte und die Ankerplatte überlappen sich, ihre jeweiligen Außenränder können jedoch voneinander beabstandet sein.

Ferner wird ein die Hülse koaxial umschließendes, einzelnes Dämpfungselement vorgesehen, welches an dem freien Ende des Anpralldämpfers einen Anprallpunkt für frontal anprallende Fahrzeuge bildet.

Der Anpralldämpfer sieht in einer vorteilhaften Lösung vor, dass der Drehpunkt über eine Hülse mit darin angeordnetem Profil realisiert ist. Das Profil wird dabei an der Ankerplatte vorzugsweise verschweißt. Als Profil wird insbesondere ein Doppel-T-Profil gewählt, wobei die freien Enden der beiden T-Schenkel durch abgerundete Bleche geschlossen werden können. Vorzugsweise sind die freien Enden der beiden T-Schenkel in Fahrtrichtung ausgerichtet.

Bei dem Anpralldämpfer ist ferner vorgesehen, dass die Hülse mit der Platte, welche die Dämpfungselemente trägt, verbunden, vorzugsweise verschweißt ist. Die Platte rotiert im seitlichen Anprallfall mit der Hülse um das den Drehpunkt bildende Profil. Die Ankerplatte bleibt unbeweglich im Boden bzw. Untergrund fixiert.

In einem Ausführungsbeispiel des Anpralldämpfers ist zudem vorgesehen, dass die Hülse und das Profil von einem Deckel gegen Abheben verschlossen sind, so dass ein Lösen der Platte mit der Hülse von der Ankerplatte verhindert ist. Der Deckel ist vorzugsweise an der Ankerplatte verschraubt.

Zur Gewährleistung der Relativbewegung mit vorgegebenem Spiel ist eine Ausführung des Anpralldämpfers dadurch gekennzeichnet, dass zwischen der Hülse und dem Profil ein umlaufender Abstand vorgesehen ist.

Zudem weisen die Hülse und das Profil eine derart beschränkte vertikale Höhe auf, dass sie von Kraftfahrzeugen überfahrbar sind. Die Ankerplatte und der Drehpunkt sind an einem in Fahrtrichtung und/oder entgegen der Fahrtrichtung weisenden Ende des Anpralldämpfers angeordnet. Das bedeutet, dass frontal anfahrende Kraftfahrzeuge den Drehpunkt, d.h. den Profil und die Hülse überfahren können müssen, um anschließend gegen die Dämpfungselemente zu fahren. Die vertikale Höhe von Hülse und Profil ist mithin geringer konstruiert, als die lichte Höhe der verkehrszugelassenen Kraftfahrzeuge.

In einem Ausführungsbeispiel des Anpralldämpfers ist die Platte an ihrem Ende konisch zulaufend ausgebildet und überdeckt ausschließlich mit dem konisch zulaufenden Abschnitt die Ankerplatte. Die vier Ecken der Ankerplatte liegen somit frei.

Die Dämpfungselemente sind bei dem Anpralldämpfer insbesondere als mindestens eine Reihe von Dämpfungsrohren ausgeführt. Weiter bevorzugt sind die Dämpfungsrohre doppelreihig, d.h. es stehen in Reihe hintereinander jeweils zwei Dämpfungsrohre nebeneinander.

Die Erfindung umfasst zudem eine Anpralldämpferanordnung mit einem vorstehend beschriebenen Anpralldämpfer, an den Anpralldämpfer unmittelbar eine Anschlusskonstruktion für eine weiterführende Schutzeinrichtung angrenzt.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: eine Draufsicht auf eine Anpralldämpferanordnung mit einem Anpralldämpfer und einer Leitblechanordnung,
- Fig. 2: eine Seitenansicht auf das vordere Ende des Anpralldämpfers,
- Fig. 3: eine Draufsicht auf das vordere Ende des Anpralldämpfers mit teilweise entfernten Bauteilen.

Figur 1 zeigt beispielhaft schematisch ein Ausführungsbeispiel als Draufsicht auf eine Anpralldämpferanordnung 50 mit in Fahrtrichtung X gesehen einem Anpralldämpfer 1 und sich unmittelbar daran anschließender Anschlusskonstruktion 11 für eine weiterführende Schutzeinrichtung. Der Anpralldämpfer 1 umfasst eine Reihe von jeweils zwei nebeneinander angeordneten Dämpfungsrohren 10, die auf der Platte 2 befestigt angeordnet sind. Am vorderen freien Ende 18 des Anpralldämpfers 1 ist eine einzelnes Dämpfungsrohr 10' mit gegenüber den anderen Dämpfungsrohren 10 vergrößertem Durchmesser positioniert.

Bezugnehmend auf die Figuren 2 und 3 ist ein Ende 18 des Anpralldämpfers 1 detaillierter gezeigt, wobei die Dämpfungsrohre 10 aus Übersichtlichkeitsgründen entfernt wurden. Auf dem Boden bzw. Untergrund 25 ist die Ankerplatte 3 mit einer Vielzahl von vorzugsweise als Erdnägeln ausgebildeten Befestigungsmitteln 7 fixiert. Die Platte 2 überlappt die Ankerplatte 3 teilweise mit ihrem konisch zulaufenden Ende. Im Überlappungsbereich ist auf der Ankerplatte 3 der Drehpunkt 4 für die Platte 2 und die darauf in Reihe und nebeneinander positionierten Dämpfungselemente 10. Der Drehpunkt 4 ist gebildet durch das auf der Ankerplatte 3 verschweißte Profil 5 in Form eines Doppel-T-Profils, wie in Figur 3 gezeigt. Die freien Abschnitte der jeweiligen T-Form weisen in Fahrtrichtung X und sind mit Rundblechen 16 verschlossen. Das Profil 5 ist von der Hülse 6 beabstandet umschlossen, welche auf der Platte 2 verschweißt ist. Die Platte 2 kann somit im Falle eines Anpralls von der Seite gegen den Anpralldämpfer 1, welcher durch die Pfeile Y1 dargestellt ist, mit der Hülse 6 um das Profil 5 rotieren und der Anpralldämpfer 1 kann im sich dem Drehpunkt 4 anschließenden Bereich seitlich ausweichen, wie es durch die Pfeile Y2 gekennzeichnet ist. Am Drehpunkt 4 bleibt die Platte 2 jedoch fest mit der Ankerplatte 3 am Untergrund 25 befestigt. Die Ausweichbewegung trägt zur Rückführung des seitlich anprallen Kraftfahrzeugs zurück auf die Fahrbahn bei.

Auf der Hülse 5 ist zudem ein Deckel 12 vorgesehen, wie in Figur 2, jedoch aus Übersichtlichkeitsgründen nicht in Figur 3 gezeigt. Der Deckel 12 überdeckt das Profil 5 sowie die Hülse 6 und wird an der Ankerplatte 3 über die Schrauben 19 verschraubt. Somit ist auch die Platte 2 mittelbar an der Ankerplatte 3 fixiert.

Für den Frontalaufprall in Fahrtrichtung X sind die Hülse 6 und das Profil 5 hinsichtlich ihrer vertikalen Höhe H gegenüber dem Untergrund 25 derart beschränkt, dass sie von Kraftfahrzeugen überfahrbar sind.

## Patentansprüche

1. Anpralldämpfer (1) mit einer Vielzahl von Dämpfungselementen, die zumindest teilweise auf einer Platte (2) angeordnet sind, die gegenüber einer Fahrbahn beweglich um einen Drehpunkt (4) drehbar befestigt ist, **dadurch gekennzeichnet, dass** eine im Fahrbahnboden befestigte Ankerplatte (3) vorgesehen ist, welche den Drehpunkt (4) für die Platte (2) mit der Vielzahl von Dämpfungselementen bestimmt.

2. Anpralldämpfer nach Anspruch 1, **dadurch gekennzeichnet, dass** die Ankerplatte (3) im Untergrund fixiert ist.

3. Anpralldämpfer nach einem der vorigen Ansprüche, **dadurch gekennzeichnet, dass** die Platte (2) auf der Ankerplatte (3) angeordnet ist.

4. Anpralldämpfer nach einem der vorigen Ansprüche, **dadurch gekennzeichnet, dass** der Drehpunkt (4) über eine Hülse (6) mit darin angeordnetem Profil (5) realisiert ist.

5. Anpralldämpfer nach Anspruch 4, **dadurch gekennzeichnet, dass** das Profil (5) mit der Ankerplatte (3) verbunden ist.

6. Anpralldämpfer nach einem der vorigen Ansprüche 4-5, **dadurch gekennzeichnet, dass** das Profil (5) ein Doppel-T-Profil aufweist.

7. Anpralldämpfer nach einem der vorigen Ansprüche 4-6, **dadurch gekennzeichnet, dass** die Hülse (6) mit der Platte (2) verbunden ist.

8. Anpralldämpfer nach einem der vorigen Ansprüche 4-7, **dadurch gekennzeichnet, dass** die Hülse (6) und das Profil (5) mit einem Deckel (12) gegen Abheben verschlossen sind.

9. Anpralldämpfer nach einem der vorigen Ansprüche 4-8, **dadurch gekennzeichnet, dass** zwischen der Hülse (6) und dem Profil (5) ein Abstand vorgesehen ist.

10. Anpralldämpfer nach einem der vorigen Ansprüche 4-9, **dadurch gekennzeichnet, dass** die Hülse (6) und das Profil (5) eine derart beschränkte vertikale Höhe aufweisen, dass sie von Kraftfahrzeugen überfahrbar sind.

11. Anpralldämpfer nach einem der vorigen Ansprüche, **dadurch gekennzeichnet, dass** die Ankerplatte (3) an einem in Fahrtrichtung oder entgegen der Fahrtrichtung weisenden Ende des Anpralldämpfers (1) angeordnet ist.

12. Anpralldämpfer nach einem der vorigen Ansprüche, **dadurch gekennzeichnet, dass** die Dämpfungselemente als mindestens eine Reihe von Dämpfungsrohren (10) ausgeführt sind.

13. Anpralldämpferanordnung (50) mit einem Anpralldämpfer (1) nach einem der vorigen Ansprüche, **dadurch gekennzeichnet, dass** an den Anpralldämpfer (1) unmittelbar eine Anschlusskonstruktion für eine weiterführende Schutzeinrichtung (11) angrenzt.

## Claims

1. An impact attenuator (1), comprising a plurality of damping elements arranged at least partially on a plate (2) that is secured relative to a roadway so as to be movable about a pivot point (4), **characterized in that** an anchor plate (3) secured to the roadway base is provided which determines the pivot point (4) for the plate (2) with the plurality of damping elements.

2. The impact attenuator as set forth in claim 1, **characterized in that** the anchor plate (3) is secured in the subsoil.

3. The impact attenuator as set forth in any one of the preceding claims, **characterized in that** the plate (2) is arranged on the anchor plate (3).

4. The impact attenuator as set forth in any one of the preceding claims, **characterized in that** the pivot point (4) is instantiated via a sleeve (6) with profile (5) arranged therein.

5. The impact attenuator as set forth in claim 4, **characterized in that** the profile (5) is connected to the anchor plate (3).

6. The impact attenuator as set forth in any one of preceding claims 4 to 5, **characterized in that** the profile (5) has a double-T profile.

7. The impact attenuator as set forth in any one of preceding claims 4 to 6, **characterized in that** the sleeve (6) is connected to plate (2).

8. The impact attenuator as set forth in any one of preceding claims 4 to 7, **characterized in that** the sleeve (6) and the profile (5) are closed with a cover (12) to prevent them from being lifted off.

9. The impact attenuator as set forth in any one of preceding claims 4 to 8, **characterized in that** an interspace is provided between the sleeve (6) and the profile (5).

10. The impact attenuator as set forth in any one of preceding claims 4 to 9, **characterized in that** the sleeve (6) and the profile (5) have a vertical height that is limited in such a way that they can be driven over by motor vehicles.

11. The impact attenuator as set forth in any one of the preceding claims, **characterized in that** the anchor plate (3) is arranged at an end of the impact attenuator (1) that points in the direction of travel or opposite the direction of travel.

12. The impact attenuator as set forth in any one of the preceding claims, **characterized in that** the damping elements are embodied as at least one row of damping tubes (10).

13. An impact attenuator arrangement (50) comprising an impact attenuator (1) as set forth in any one of the preceding claims, **characterized in that** the impact attenuator (1) is directly adjoined by a connecting structure for a continuing protective device (11).

## Revendications

1. Atténuateur de chocs (1), comprenant une pluralité d'éléments atténuateurs qui sont disposés au moins en partie sur une plaque (2) qui est fixée de manière à pouvoir tourner autour d'un point pivot (4) en étant mobile par rapport à une chaussée, **caractérisé en ce qu'**une plaque d'ancrage (3) fixée dans le sol de la chaussée est prévue qui détermine le point pivot (4) pour la plaque (2) dotée de la pluralité d'éléments atténuateurs.

2. Atténuateur de chocs, selon la revendication 1, **caractérisé en ce que** la plaque d'ancrage (3) est fixée dans le sous-sol.

3. Atténuateur de chocs, selon l'une quelconque des revendications précédentes, **caractérisé en ce que** la plaque (2) est disposée sur la plaque d'ancrage (3).

4. Atténuateur de chocs, selon l'une quelconque des revendications précédentes, **caractérisé en ce que** le point pivot (4) est réalisé par une douille (6) dotée d'un profilé (5) disposé dans celle-ci.

5. Atténuateur de chocs, selon la revendication 4, **caractérisé en ce que** le profilé (5) est relié à la plaque d'ancrage (3).

6. Atténuateur de chocs, selon l'une quelconque des revendications précédentes 4 à 5, **caractérisé en ce que** le profilé (5) présente un profilé en T double.

7. Atténuateur de chocs, selon l'une quelconque des revendications précédentes 4 à 6, **caractérisé en ce que** la douille (6) est reliée à la plaque (2).

8. Atténuateur de chocs, selon l'une quelconque des revendications précédentes 4 à 7, **caractérisé en ce que** la douille (6) et le profilé (5) sont fermés par un couvercle (12) pour éviter tout décollement.

9. Atténuateur de chocs, selon l'une quelconque des revendications précédentes 4 à 8, **caractérisé en ce qu'**un intervalle est prévu entre la douille (6) et le profilé (5).

10. Atténuateur de chocs, selon l'une quelconque des revendications précédentes 4 à 9, **caractérisé en ce que** la douille (6) et le profilé (5) présentent une hauteur verticale limitée de telle sorte qu'elle peut être franchie par des véhicules automobiles.

11. Atténuateur de chocs, selon l'une quelconque des revendications précédentes, **caractérisé en ce que** la plaque d'ancrage (3) est disposée à une extrémité de l'atténuateur de chocs (1) orientée dans le sens de la marche ou à l'opposé du sens de la marche.

12. Atténuateur de chocs, selon l'une quelconque des revendications précédentes, **caractérisé en ce que** les éléments atténuateurs sont réalisés sous la forme d'au moins une rangée d'atténuateurs tubulaires (10).

13. Agencement d'atténuateurs de chocs (50), comprenant un atténuateur de chocs (1) selon l'une quelconque des revendications précédentes, **caractérisé en ce qu'**une construction de raccordement pour un équipement de protection (11) supplémentaire est directement adjacente à l'atténuateur de chocs (1).
